# FASCICULE DE BREVET EUROPEEN

(11) **EP 1 731 839 B1**
(45) Date de publication et mention de la délivrance du brevet: **05.08.2015**
(21) Numéro de dépôt: 06115000.9
(22) Date de dépôt: 06.06.2006
(51) Int. Cl.: F23R 3/60

(54) **Système de fixation d'un système d'injection sur un fond de chambre de combustion de turboréacteur et procède de fixation**
Vorrichtung zum Anbringen einer Einspritzungvorrichtung am Boden einer Turbinenbrennkammer und Verfahren zum Anbringen
System for fixing an injection system to the dome of turbine combustion chamber and method of fixation

(30) Priorité: 07.06.2005 FR 0551518; 28.09.2005 FR 0552929
(43) Date de publication de la demande: 13.12.2006
(73) Titulaire: SNECMA, 75015 Paris (FR)
(72) Inventeur: Hernandez, Didier, Hippolyte, 77720, QUIERS (FR); Lunel, Romain, Nicolas, 77170, BRIE COMTE ROBERT (FR); Pieussergues, Christophe, 77370, NANGIS (FR); Pinchon, David, 91490, MILLY LA FORET (FR); Sevi, Guillaume, 94200, YVRY SUR SEINE (FR)
(74) Mandataire: Ahner, Philippe

(56) Documents cités:
- US-A- 4 216 652
- US-B1- 6 212 870
- US-B1- 6 502 400

## Description

### DOMAINE TECHNIQUE

L'invention concerne un système de fixation d'un système d'injection sur un fond de chambre de combustion de turboréacteur.

Les chambres de combustion des turboréacteurs comprennent une paroi intérieure et une paroi extérieure reliées à leur extrémité amont par un fond annulaire pour définir un fond de chambre de combustion. Des systèmes d'injection régulièrement répartis sur la périphérie du fond de la chambre de combustion délivrent un mélange d'air et de carburant qui est enflammé pour fournir des gaz de combustion.

Chaque système d'injection comprend un venturi dans lequel l'air et le carburant se mélangent. Un bol, situé en aval du venturi, a pour fonction d'éclater le jet de mélange air/carburant sortant du venturi. En outre, un déflecteur protège le fond de chambre des flammes de la chambre de combustion.

Le document US 6 502 400 B1 montre un système de fixation selon le préambule de la revendication 1.

Dans une réalisation connue (US 4 584 834) le système d'injection est monté par l'aval c'est-à-dire par l'arrière du turboréacteur. Dans un système de ce type, le système d'injection est brasé sur le fond de chambre directement ou par une pièce intermédiaire ; le déflecteur et le bol sont brasés sur le système d'injection. Si la brasure située entre le système d'injection et le bol cède, ce dernier vient percuter la chambre de combustion et la partie aval du moteur, notamment la turbine HP, ce qui peut conduire à une explosion du moteur. De la même manière, si la brasure située entre le système d'injection et le déflecteur cède, ce dernier sera, dans un premier temps, retenu par le bol mais les efforts supplémentaires exercés sur le bol finiront par faire céder également la brasure située entre le système d'injection et le bol de telle sorte que les deux pièces seront projetées simultanément dans la chambre de combustion et dans la partie aval du moteur avec les mêmes conséquences que précédemment.

En outre, en dehors de ce problème de risque de rupture d'une brasure, il est malaisé de démonter un système d'injection afin d'assurer sa maintenance ou son remplacement. En effet, cette opération nécessite de retirer trois brasures en même temps, ce qui est délicat et nécessite le plus souvent le sacrifice d'une pièce, généralement le système d'injection lui-même. La présente invention a pour objet un système d'injection et un procédé de fixation qui remédient à ces inconvénients.

Ces buts sont atteints par le fait que le déflecteur comporte une partie annulaire ayant un chant formant un épaulement de retenue dirigé vers l'avant du turboréacteur et par le fait que le système d'injection comporte une collerette sur laquelle est formé un épaulement de retenue dirigé vers l'arrière du turboréacteur et prenant appui contre l'épaulement de retenue du déflecteur.

Dans une réalisation, le déflecteur comporte une gorge de retenue et une bague de retenue comporte un rebord inséré dans la gorge de retenue.

Avec ces caractéristiques, le déflecteur est toujours monté par la partie aval du fond de chambre mais il est retenu mécaniquement par le rebord de la bague de retenue insérée dans sa gorge de retenue. Ainsi, même en cas de rupture de la brasure entre le fond de chambre et le déflecteur, ce dernier ne peut pas être aspiré dans la chambre de combustion.

D'autre part, le bol du système d'injection est monté par la partie avant du turboréacteur. Son épaulement de retenue assure une fixation mécanique de telle sorte qu'il ne peut pas, lui non plus, être aspiré dans la chambre de combustion du turboréacteur.

Avantageusement, le déflecteur et la bague de retenue sont brasés dans une même opération de brasage.

Le système d'injection est fixé à la bague de retenue par des cordons de soudure.

Ces cordons de soudure n'assurent pas une résistance mécanique étant donné que les efforts sont repris par l'épaulement de retenue du système d'injection. Ils sont donc moins susceptibles de se rompre et, même si cela venait à se produire, le système d'injection serait tout de même maintenu en avant du fond de chambre.

Dans une réalisation particulière, la bague de retenue est une bague fendue.

Dans une autre réalisation, la collerette du système d'injection comporte en outre un épaulement dirigé vers l'avant du turboréacteur et la bague de retenue comporte un second rebord qui vient bloquer le second épaulement du système d'injection.

Dans une réalisation particulière la bague de retenue est constituée d'une bague intérieure fendue ou formée de deux demies bagues et d'une bague de fermeture qui cercle la bague intérieure.

Avantageusement, la bague fendue a une portée conique pour supprimer les jeux axiaux.

La bague intérieure est fixée à la bague de fermeture par des points de soudure.

Avantageusement encore, le premier épaulement dirigé vers l'avant du turboréacteur et le second épaulement dirigé vers l'arrière du turboréacteur sont formés sur une collerette d'un bol faisant partie du système d'injection.

Selon le procédé de fixation d'un système d'injection sur un fond de chambre de combustion de turboréacteur :
- on introduit un déflecteur comportant une partie annulaire présentant un chant formant un épaulement de retenue dirigé vers l'avant du turboréacteur dans un trou du fond de chambre ;
- on monte une bague de retenue sur le déflecteur par l'avant du turboréacteur ;
- on brase le déflecteur sur le fond de chambre et simultanément la bague de retenue sur le déflecteur ;
- on introduit par l'avant du turboréacteur un système d'injection dans le déflecteur, le système d'injection comportant un épaulement dirigé vers l'arrière du turboréacteur qui vient prendre appui sur l'épaulement de retenue du déflecteur ;
- on soude le système d'injection sur la bague de retenue par des cordons de soudure.

Selon une variante du procédé :
- on introduit un déflecteur comportant une partie annulaire présentant un chant formant un épaulement de retenue dirigé vers l'avant du turboréacteur dans un trou du fond de chambre, le déflecteur comportant une gorge de retenue ;
- on brase le déflecteur sur le fond de chambre ;
- on introduit par l'avant du turboréacteur un système d'injection dans le déflecteur le système d'injection comportant un premier épaulement dirigé vers l'arrière du turboréacteur qui vient prendre appui sur l'épaulement de retenue du déflecteur et un second épaulement dirigé vers l'avant du turboréacteur ;
- on monte une bague de retenue comportant un premier rebord qui vient se loger dans la gorge de retenue du déflecteur et un second rebord qui vient bloquer le second épaulement du système d'injection ;
- on fixe le système d'injection sur le déflecteur en réalisant des cordons de soudure entre la bague de retenue et la bague de fermeture.

D'autres caractéristiques et avantages de l'invention apparaîtront encore à la lecture de la description qui suit d'exemples de réalisation donnés à titre illustratif en référence aux figures annexées.

Sur ces figures :
- la figure 1 est une vue en coupe d'un premier mode de réalisation d'un système d'injection conforme à la présente invention ;
- la figure 2 est une vue de détail agrandie de la figure 1 ;
- la figure 3 est une demie vue en coupe d'un deuxième mode de réalisation du système de fixation de l'invention ;
- la figure 4 est une vue en perspective du bol monté sur le déflecteur du système d'injection de la figure 3 ;
- la figure 5 est une vue en coupe d'un troisième mode de réalisation du système de fixation de l'invention.

Sur la figure 1, le système d'injection, désigné dans son ensemble par la référence générale 2 est constitué d'une partie fixe constituée d'une bague 4, d'une vrille 6, d'un venturi 8 et d'un bol 10. La vrille 6 et le bol 10 sont raccordés l'un à l'autre par une bague intermédiaire 12. Une traversée coulissante 14 est montée coulissante sur la bague 4. La vrille comporte deux étages d'aubes qui ont pour fonction d'entraîner l'air en rotation autour de l'axe longitudinal YY du système d'injection. Le bol 10 comporte une forme évasée 16 qui a pour fonction de faire éclater le jet du mélange d'air et de carburant sortant du venturi 8.

Un déflecteur 20 est monté sur le fond de chambre 22. Le fond de chambre lui-même comporte deux zones de bridage 24 et 26. La zone de bridage 24 est raccordée à une paroi de chambre extérieure (non représentée) et la zone de bridage intérieure 26 est raccordée à une paroi de chambre intérieure, également non représentée. Une pluralité de systèmes d'injection, typiquement de treize à trente deux, régulièrement espacés angulairement sont montés sur le fond de chambre 22 (un seul système d'injection a été représenté sur la figure 1).

Le déflecteur 20 comporte un plateau 30 et une partie annulaire 32 brasée sur le fond de chambre. Le plateau 30 a pour fonction de protéger la partie du fond de chambre située autour du système d'injection 2 des flammes de la chambre de combustion. La partie annulaire 32 est insérée dans un trou 33 formé dans le fond de chambre. Elle comporte un épaulement 100 qui vient en appui contre la paroi aval du fond de chambre. Intérieurement, la partie annulaire 32 comporte un alésage 36 dans lequel vient se loger une partie cylindrique 38 du bol 10. En outre, la partie annulaire 32 du déflecteur comporte une gorge de retenue 40. Le chant 42 de la partie annulaire 32 du déflecteur constitue un épaulement de retenue. La partie cylindrique 38 du bol 10 est prolongée par une collerette 44 de plus grand diamètre comportant un épaulement de retenue 46 dirigé vers l'arrière du turboréacteur et prenant appui contre l'épaulement de retenue 42 du déflecteur. Une bague fendue de retenue 50 comporte un rebord 52 inséré dans la gorge de retenue 40 du déflecteur 20. Des cordons de soudure 54, par exemple trois ou quatre (voir figure 2, assurent une liaison entre la collerette 44 du bol 10 et la bague de retenue 50.

Le montage du système d'injection sur le fond de chambre s'effectue de la manière suivante. On insère d'abord le déflecteur 20 dans l'orifice 33 pratiqué dans le fond de chambre puis on monte la bague de retenue fendue 50 sur le déflecteur de telle manière que le rebord 52 vienne se loger à l'intérieur de la gorge de retenue annulaire 40 du déflecteur. Ces deux pièces sont alors assemblées entre elles et au fond de chambre 22 par une opération unique de brasage. Le système d'injection est alors monté par l'avant du turboréacteur, comme schématisé par la flèche 56 (figure 1) de telle manière que la partie cylindrique 38 du bol vienne se monter à l'intérieur de l'alésage 36 du déflecteur. Dans cette position l'épaulement 46 formé sur la partie 44 du bol vient en appui sur le chant 42 de la partie annulaire 32 formant un épaulement de retenue. Avantageusement, l'extrémité avant de la partie 44 est au même niveau que l'extrémité avant de la bague fendue 50 de telle sorte qu'il est possible de réaliser des cordons de soudure 54 pour solidariser ces deux pièces.

Dans cette réalisation, comme on peut le constater, le déflecteur 20 est retenu mécaniquement par le rebord 52 de la bague fendue 50. De la sorte, en admettant même que la brasure reliant le déflecteur au fond de chambre 22 vienne à céder, ce dernier ne peut pas être aspiré dans la partie avant du turboréacteur. D'autre part, le système d'injection 2, et plus particulièrement le bol 10, sont montés par l'avant du turboréacteur et ils sont retenus mécaniquement par la venue en butée de l'épaulement 46 de la collerette 44 du bol contre l'épaulement du déflecteur 42. Ainsi, les points de soudure 54 n'assurent pas une résistance mécanique mais ont simplement pour fonction d'empêcher la rotation du système d'injection 2 par rapport à la bague fendue 50.

Par ailleurs, les opérations de démontage du système d'injection sont facilitées, par exemple lorsque l'on souhaite remplacer un système d'injection défectueux. Il suffit en effet de meuler les cordons de soudure 54 ce qui libère le système d'injection et permet de le retirer en le déplaçant dans un sens opposé au sens de la flèche 56 (figure 1). Les brasures du déflecteur sur le fond de chambre et de la bague fendue sur le déflecteur ne sont pas touchées. De la même manière, la mise en place du nouveau système d'injection s'effectue très simplement puisqu'il suffit de l'insérer dans l'alésage 36 et de refaire de nouveaux cordons de soudure 54. Ainsi, ce dispositif apporte de nombreux avantages, d'une part parce qu'il élimine le risque que des pièces soient entraînées dans la chambre de combustion et dans la partie aval du moteur, notamment la turbine à haute pression et d'autre part parce qu'il facilite les opération de maintenance et de réparation en permettant de remplacer beaucoup plus facilement un système d'injection défectueux.

On a représenté sur la figure 3 une variante de réalisation du système de fixation des figures 1 et 2.

Dans le mode de réalisation des figures 1 et 2, comme on l'a expliqué, ni le déflecteur, ni le bol du système d'injection ne peuvent être entraînés vers l'arrière du turboréacteur en cas de rupture des brasures parce qu'ils sont retenus mécaniquement. Toutefois, si une sollicitation est exercée sur le système d'injection en sens inverse, c'est-à-dire dans le sens opposé à celui de la flèche 56 de la figure 1, l'effort sera repris par les cordons de soudure qui peuvent alors céder. Une sollicitation de ce type peut se produire au moment où l'on place les injecteurs sur la traversée coulissante parce qu'il peut y avoir un arcboutement des injecteurs. Les efforts subis par les points de soudure dans une telle situation pourraient éventuellement provoquer leur rupture. Dans ce cas, le bol serait désolidarisé du fond de chambre 22. Cette situation présenterait moins d'inconvénients que la situation inverse dans laquelle le bol pourrait être entraîné vers l'arrière du turboréacteur parce que le système d'injection serait maintenu par les injecteurs et la pression. Toutefois, afin d'éviter cet inconvénient, on a prévu un mode de réalisation de l'invention représenté sur les figures 3 et 4 dans lequel le système d'injection, et particulièrement le bol faisant partie du système d'injection, est retenu mécaniquement dans les deux sens sans qu'aucun effort ne soit exercé sur les cordons de soudures.

Dans ce mode de réalisation, la forme du déflecteur 20 est identique. En revanche la constitution de la bague de retenue diffère. La bague de retenue 60 est constituée d'une bague intérieure 62 et d'une bague de fermeture 64. La bague intérieure peut être fendue comme dans le mode de réalisation précédent ou bien elle peut être constituée de deux demi bagues. Elle comporte, comme précédemment, un rebord 52 qui vient se loger dans la gorge 40 du déflecteur et en outre un second rebord 66 qui vient immobiliser une collerette 44 située à l'extrémité de la partie cylindrique 38 du bol. La collerette 44 est ainsi immobilisée dans les deux sens. Vers l'arrière du turboréacteur, elle est immobilisée comme précédemment par le chant 42 de la partie annulaire du déflecteur 20. Dans l'autre sens, c'est-à-dire vers l'avant du turboréacteur, elle est immobilisée par le second rebord 66 de la bague intérieure 62. La bague de fermeture 64 cercle la bague intérieure 62 de manière à empêcher la bague fendue ou les deux demi bagues de s'écarter. Des cordons de soudure 54 solidarisent la bague de fermeture 64 et la bague intérieure 62. Toutefois, dans ce mode de réalisation, contrairement au précédent les cordons de soudure 54 ne supportent aucune charge mécanique. L'arrêt en translation du système d'injection, dans les deux sens étant assuré exclusivement par les rebords 52 et 66. Cependant, comme on peut le voir sur la figure 4, il est nécessaire de prévoir des moyens anti-rotation. En effet, dans le mode de réalisation des figures 1 et 2, la fonction d'anti-rotation est assurée par les points de soudure 54 eux mêmes, ce qui n'est plus le cas dans le présent mode de réalisation. C'est pourquoi (figure 4), le déflecteur comporte un ergot 70, de section par exemple sensiblement rectangulaire, qui vient se loger dans une encoche correspondante 72 de même forme et de même section formée dans la collerette 44 du bol 10. On assure ainsi l'immobilisation en rotation du bol par rapport au déflecteur qui est lui-même brasé sur la paroi de fond comme on l'a exposé précédemment.

On a représenté sur la figure 5 un troisième mode de réalisation de l'invention qui combine les caractéristiques du premier mode et du second mode de réalisation des figures 1 et 2 d'une part et 3 et 4 d'autre part. Dans ce mode de réalisation, le déflecteur 20 est fixé sur le fond de chambre 22 à la fois par brasage et mécaniquement au moyen d'une bague fendue brasée 150 comportant un rebord 152 qui pénètre dans une gorge circulaire 140 formée dans la partie annulaire 32 du déflecteur 20. Cette réalisation est similaire au mode de réalisation des figures 1 et 2. Par ailleurs, la partie annulaire du déflecteur comporte une seconde gorge circulaire 158 destinée à recevoir l'un des rebords d'une bague de retenue 160. Comme on l'a décrit précédemment en référence aux figures 3 et 4, la bague de retenue est constituée d'une bague intérieure 162 et d'une bague de fermeture 164 qui cercle la bague intérieure 162.

Comme précédemment, la bague intérieure 162 peut être constituée par une bague fendue ou par deux demi bagues. La bague intérieure comporte un premier rebord 166 et un second rebord 168. La bague intérieure présente des portées coniques permettant la suppression des jeux axiaux. Les efforts axiaux qui tendent à ouvrir la bague fendue ou les deux demies bagues sont repris par la bague de fermeture 164. Des cordons de soudure 154 assurent une liaison entre la bague intérieure 162 et la bague de fermeture 164. Ces cordons de soudure ne sont pas sollicités mécaniquement.

Ce mode de réalisation fonctionne également si les portées ne sont pas coniques. Il subsiste alors un léger jeu axial dû aux tolérances de fabrication.

## Revendications

1. Système de fixation d'un système d'injection (2) sur un fond de chambre (22) de combustion de turboréacteur, le système comprenant un déflecteur (20) brasé sur le fond de chambre (22), **caractérisé en ce que** le déflecteur comporte une partie annulaire (32) ayant un chant (42) formant un épaulement de retenue dirigé vers l'avant du turboréacteur et **en ce que** le système d'injection (2) comporte une collerette (44) sur laquelle est formé un épaulement de retenue (46), dirigé vers l'arrière du turboréacteur et prenant appui contre l'épaulement de retenue (42) du déflecteur (20).

2. Système de fixation selon la revendication 1, **caractérisé en ce que** le déflecteur (20) comporte une gorge de retenue (40) et **en ce qu'**une bague de retenue comporte un rebord (52) inséré dans la gorge de retenue.

3. Système de fixation selon l'une des revendications 1 ou 2, **caractérisé en ce que** la bague de retenue (50) et le déflecteur (20) sont brasés dans une même opération de brasage.

4. Système de fixation selon la revendication 3, **caractérisé en ce que** le système d'injection (2) est fixé à la bague de retenue (50) par des cordons de soudure (54).

5. Système de fixation selon l'une des revendications 3 ou 4, **caractérisé en ce que** la bague de retenue (50) est une bague fendue.

6. Système de fixation selon l'une des revendications 1 ou 2, **caractérisé en ce que** la collerette (44) du système d'injection (2) comporte en outre un second épaulement (68) dirigé vers l'avant du turboréacteur et **en ce que** la bague de retenue comporte un second rebord (66) qui vient bloquer le second épaulement (68) du système d'injection.

7. Système de fixation selon la revendication 6, **caractérisé en ce que** la bague de retenue (60) est constituée d'une bague intérieure (62) fendue ou formée deux demies bagues et d'une bague de fermeture (64) qui cercle la bague intérieure (62).

8. Système de fixation selon la revendication 7, **caractérisé en ce que** la bague intérieure a des portées coniques.

9. Système de fixation selon l'une des revendications 6 à 8, **caractérisé en ce que** le premier épaulement du système d'injection dirigé vers l'arrière du turboréacteur et **en ce que** le second épaulement du système d'injection dirigé vers l'avant du turboréacteur sont formés sur une collerette d'un bol faisant partie d'un système d'injection (2).

10. Chambre de combustion équipé d'un système de fixation selon l'une des revendications 1 à 9.

11. Turbomachine comportant une chambre de combustion selon la revendication 10.

12. Procédé de fixation d'un système de fixation sur un fond de chambre (22) de combustion de turboréacteur, **caractérisé en ce que** :
- on introduit un déflecteur (20) comportant une partie annulaire (32) présentant un chant (42) formant un épaulement de retenue dirigé vers l'avant du turboréacteur dans un trou (33) du fond de chambre ;
- on monte une bague de retenue (50) sur le déflecteur par l'avant du turboréacteur ;
- on brase le déflecteur sur le fond de chambre et simultanément la bague de retenue sur le déflecteur ;
- on introduit par l'avant du turboréacteur un système d'injection (2) dans le déflecteur (20), le système d'injection (2) comportant un épaulement dirigé vers l'arrière du turboréacteur qui vient prendre appui sur l'épaulement de retenue du déflecteur (20) ;
- on soude le système d'injection (2) sur la bague de retenue par des cordons de soudure (54).

13. Procédé de fixation d'un système d'injection (2) sur un fond de chambre (22) de combustion de turboréacteur, **caractérisé en ce que** :
- on introduit un déflecteur (20) comportant une partie annulaire (32) présentant un chant (42) formant un épaulement de retenue dirigé vers l'avant du turboréacteur dans un trou (33) du fond de chambre, le déflecteur comportant une gorge de retenue ;
- on brase le déflecteur (20) sur le fond de chambre ;
- on introduit par l'avant du turboréacteur un système d'injection (2) dans le déflecteur (20) le système d'injection (2) comportant un premier épaulement dirigé vers l'arrière du turboréacteur qui vient prendre appui sur l'épaulement de retenue du déflecteur et un second épaulement dirigé vers l'avant du turboréacteur ;
- on monte une bague de retenue comportant un premier rebord qui vient se loger dans la gorge de retenue du déflecteur et un second rebord qui vient bloquer le second épaulement du système d'injection ;
- on fixe le système d'injection avec le déflecteur en réalisant des cordons de soudure (54) entre la bague de retenue et la bague de fermeture.

## Patentansprüche

1. System zur Befestigung eines Einspritzsystems (2) an einem Brennkammerboden (22) eines Turbostrahltriebwerks, wobei das System einen Deflektor (20), der an den Kammerboden (22) gelötet ist, umfasst, **dadurch gekennzeichnet, dass** der Deflektor einen ringförmigen Teil (32) mit einer Kante (42), die eine zur Vorderseite des Turbostrahltriebwerks gerichtete Halteschulter bildet, umfasst und dass das Einspritzsystem (2) einen Kragen (44) umfasst, an dem eine Halteschulter (46), welche zur Rückseite des Turbostrahltriebwerks gerichtet ist und sich an der Halteschulter (42) des Deflektors (20) abstützt, ausgebildet ist.

2. Befestigungssystem nach Anspruch 1, **dadurch gekennzeichnet, dass** der Deflektor (20) eine Haltekehle (40) umfasst und dass ein Haltering einen in die Haltekehle eingefügten Rand (52) umfasst.

3. Befestigungssystem nach einem der Ansprüche 1 oder 2, **dadurch gekennzeichnet, dass** der Haltering (50) und der Deflektor (20) in einem gleichen Lötvorgang gelötet werden.

4. Befestigungssystem nach Anspruch 3, **dadurch gekennzeichnet, dass** das Einspritzsystem (2) an dem Haltering (50) durch Schweißnähte (54) befestigt ist.

5. Befestigungssystem nach einem der Ansprüche 3 oder 4, **dadurch gekennzeichnet, dass** der Haltering (50) ein Schlitzring ist.

6. Befestigungssystem nach einem der Ansprüche 1 oder 2, **dadurch gekennzeichnet, dass** der Kragen (44) des Einspritzsystems (2) ferner eine zur Vorderseite des Turbostrahltriebwerks gerichtete zweite Schulter (68) umfasst und dass der Haltering einen zweiten Rand (66) umfasst, der die zweite Schulter (68) des Einspritzsystems blockiert.

7. Befestigungssystem nach Anspruch 6, **dadurch gekennzeichnet, dass** der Haltering (60) von einem Innenring (62), welcher geschlitzt oder von zwei halben Ringen gebildet ist, sowie von einem Schließring (64), welcher den Innenring (62) einfasst, gebildet ist.

8. Befestigungssystem nach Anspruch 7, **dadurch gekennzeichnet, dass** der Innenring konische Auflageflächen hat.

9. Befestigungssystem nach einem der Ansprüche 6 bis 8, **dadurch gekennzeichnet, dass** die erste Schulter des Einspritzsystems, die zur Rückseite des Turbostrahltriebwerks gerichtet ist, und dass die zweite Schulter des Einspritzsystems, die zur Vorderseite des Turbostrahltriebwerks gerichtet ist, an einem Kragen einer zu einem Einspritzsystem (2) gehörenden Schale ausgebildet sind.

10. Brennkammer, die mit einem Befestigungssystem nach einem der Ansprüche 1 bis 9 ausgestattet ist.

11. Turbomaschine, die eine Brennkammer nach Anspruch 10 umfasst.

12. Befestigungsverfahren eines Systems zur Befestigung an einem Brennkammerboden (22) eines Turbostrahltriebwerks, **dadurch gekennzeichnet, dass**:
- ein Deflektor (20), der einen ringförmigen Teil (32) mit einer Kante (42), welche eine zur Vorderseite des Turbostrahltriebwerks gerichtete Halteschulter bildet, umfasst, in ein Loch (33) des Kammerbodens eingeführt wird;
- ein Haltering (50) über die Vorderseite des Turbostrahltriebwerks an dem Deflektor angebracht wird;
- der Deflektor an den Kammerboden und gleichzeitig der Haltering an den Deflektor gelötet wird;
- ein Einspritzsystem (2) über die Vorderseite des Turbostrahltriebwerks in den Deflektor (20) eingeführt wird, wobei das Einspritzsystem (2) eine zur Rückseite des Turbostrahltriebwerks gerichtete Schulter umfasst, die sich an der Halteschulter des Deflektors (20) abstützt;
- das Einspritzsystem (2) über Schweißnähte (54) an den Haltering geschweißt wird.

13. Verfahren zur Befestigung eines Einspritzsystems (2) an einem Brennkammerboden (22) eines Turbostrahltriebwerks, **dadurch gekennzeichnet, dass**:
- ein Deflektor (20), der einen ringförmigen Teil (32) mit einer Kante (42), welche eine zur Vorderseite des Turbostrahltriebwerks gerichtete Halteschulter bildet, umfasst, in ein Loch (33) des Kammerbodens eingeführt wird, wobei der Deflektor eine Haltekehle umfasst;
- der Deflektor (20) an den Kammerboden gelötet wird;
- ein Einspritzsystem (2) über die Vorderseite des Turbostrahltriebwerks in den Deflektor (20) eingeführt wird, wobei das Einspritzsystem (2) eine zur Rückseite des Turbostrahltriebwerks gerichtete erste Schulter, die sich an der Halteschulter des Deflektors abstützt, sowie eine zur Vorderseite des Turbostrahltriebwerks gerichtete zweite Schulter umfasst;
- ein Haltering, welcher einen ersten Rand, der in der Haltekehle des Deflektors aufgenommen wird, und einen zweiten Rand, der die zweite Schulter des Einspritzsystems blockiert, umfasst, angebracht wird;
- das Einspritzsystem mit dem Deflektor durch Ausbilden von Schweißnähten (54) zwischen dem Haltering und dem Schließring befestigt wird.

## Claims

1. A system of attaching an injection system (2) to a turbojet combustion chamber base (22), the system comprising a deflector (20) brazed onto the chamber base (22), **characterized in that** the deflector comprises an annular portion (32) having an edge (42) forming a retaining shoulder directed toward the front of the turbojet and wherein the injection system (2) comprises a collar (44) on which is formed a retaining shoulder (46) directed toward the rear of the turbojet and pressing against the retaining shoulder (42) of the deflector (20).

2. The attachment system as claimed in claim 1, **characterized in that** the deflector (20) comprises a retaining groove (40) and wherein a retaining ring comprises a rim (52) inserted into the retaining groove.

3. The attachment system as claimed in one of claims 1 or 2, **characterized in that** the retaining ring (50) and the deflector (20) are brazed in one and the same welding operation.

4. The attachment system as claimed in claim 3, **characterized in that** the injection system (2) is attached to the retaining ring (50) by seam welds (54).

5. The attachment system as claimed in one of claims 3 or 4, **characterized in that** the retaining ring (50) is a split ring.

6. The attachment system as claimed in one of claims 1 or 2, **characterized in that** the collar (44) of the injection system (2) also comprises a second shoulder (68) directed toward the front of the turbojet and wherein the retaining ring comprises a second rim (66) that comes to immobilize the second shoulder (68) of the injection system.

7. The attachment system as claimed in claim 6, **characterized in that** the retaining ring (60) consists of an inner ring (62) that is split or formed of two half-rings and a fastening ring (64) which encircles the inner ring (62).

8. The attachment system as claimed in claim 7, **characterized in that** the inner ring has conical bearing surfaces.

9. The attachment system as claimed in one of claims 6 to 8, **characterized in that** the first shoulder of the injection system directed toward the rear of the turbojet and wherein the second shoulder of the injection system directed toward the front of the turbojet are formed on a collar of a bowl forming part of an injection system (2).

10. A combustion chamber fitted with an attachment system as claimed in one of claims 1 to 9.

11. A turbomachine comprising a combustion chamber as claimed in claim 10.

12. A method of attaching an attachment system to a turbojet combustion chamber base (22), **characterized in that**:
- a deflector (20) comprising an annular portion (32) having an edge (42) forming a retaining shoulder directed toward the front of the turbojet is inserted into a hole (33) of the chamber base;
- a retaining ring (50) is mounted onto the deflector via the front of the turbojet;
- the deflector is brazed onto the chamber base and simultaneously the retaining ring is welded onto the deflector;
- via the front of the turbojet, an injection system (2) is inserted into the deflector (20), the injection system (2) comprising a shoulder directed toward the rear of the turbojet that comes to press on the retaining shoulder of the deflector (20);
- the injection system (2) is welded onto the retaining ring by seam welds (54).

13. A method of attaching an injection system (2) to a turbojet combustion chamber base (22), **characterized in that**:
- a deflector (20) comprising an annular portion (32) having an edge (42) forming a retaining shoulder directed toward the front of the turbojet is inserted into a hole (33) of the chamber base, the deflector comprising a retaining groove;
- the deflector (20) is welded onto the chamber base;
- via the front of the turbojet, an injection system (2) is inserted into the deflector (20), the injection system (2) comprising a first shoulder directed toward the rear of the turbojet that comes to press on the retaining shoulder of the deflector and a second shoulder directed toward the front of the turbojet;
- a retaining ring comprising a first rim that comes to lodge itself in the retaining groove of the deflector and a second rim that comes to immobilize the second shoulder of the injection system are mounted;
- the injection system is attached with the deflector by producing seam welds (54) between the retaining ring and the fastening ring.
